# EUROPÄISCHE PATENTSCHRIFT

(11) **EP 0 556 602 B1**
(45) Veröffentlichungstag und Bekanntmachung des Hinweises auf die Patenterteilung: **09.04.1997**
(21) Anmeldenummer: 93101151.4
(22) Anmeldetag: 26.01.1993
(51) Int. Cl.: H01H 83/14, H01H 71/74

(54) **Thermischer Auslöser für elektrische Schaltgeräte**
Thermal trip device for electrical switchgear
Déclencheur thermique pour appareils de commutation électriques

(30) Priorität: 27.01.1992 DE 4202049
(43) Veröffentlichungstag der Anmeldung: 25.08.1993
(73) Patentinhaber: Klöckner-Moeller GmbH, 53115 Bonn (DE)
(72) Erfinder: Koch, Detlef, Dipl.-Ing., W-5000 Köln 50 (DE); Voiss, Gerd, Ing.-grad., W-5000 Köln 90 (DE)

(56) Entgegenhaltungen:
- DE-B- 1 128 013
- DE-B- 1 130 053
- DE-B- 1 199 869
- DE-C- 625 121
- FR-A- 2 033 535
- GB-A- 426 281

## Beschreibung

Thermische Auslöser für elektrische Schaltgeräte, wie insbesondere Leistungsschalter, Motorschutzschalter und Relais, bestehend aus einem jeweils einer Strombahn zugeordneten, auf Temperaturschwankungen reagierenden Bi-Metallstreifen (1a bis 1c), einer Auslösebrücke (2), die als Übertragungsglied wirkt einem Kompensationsstreifen (4) und einer Einstellvorrichtung (5,6), sind bekannt (DE-PS 605 590).

Bei derartigen Auslösern sind bekannterweise in die Hauptstrombahnen Bi-Metallstreifen gelegt, die sich bei Überstrom erwärmen und diese Ausbiegung auf einen Schaltet übertragen. Übertragunslied ist hierbei üblicherweise eine verschiebbar gelagerte Auslösebrücke, die sich über alle Stromphasen erstreckt und als Einzelbrücke oder als sogenannte Phasenausfall-Brücke ausgeführt sein kann.

Die Auslösebrücke überträgt die Bewegung der sich verbiegenden Bi-Metallstreifen über bekannte Hebelsysteme auf den Schalter und führt bei schädlichem Überstrom eine Ausschaltung herbei. Damit Schwankungen der Außentemperatur sich nicht auf die Auslösung auswirken, ist eine Temperaturkompensation vorgesehen, die bekannterweise zwischen der Auslösebrücke und den Schaltorganen angeordnet ist. Darüberhinaus sind Einstellorgane vorgesehen, die eine Anpassung der Überstromauslöser an unterschiedliche Stromwerte zulassen.

Aus der DE-PS 605 590 ist ein derartiger thermischer Auslöser für elektrische Schaltgeräte bekannt, bei dem ein entklinkbarer Kraftspeicher in Form einer federvorgespannten Auslöseklinke vorgesehen ist. Weiterhin ist ein Kompensationsstreifen vorgesehen, der eine Einstellvorrichtung aufweist. Es handelt sich hierbei um eine raumaufwendige Lösung mit ungenauer Einstellvorrichtung. Eine weitere Lösung mit einem zur Auslösebrücke parallel angeordneten Kraftspeicher ist aus der DE-AS 10 34 750 bekannt. Dieser Lösung fehlt jedoch eine Einstellvorrichtung und die erforderliche Auslösegenauigkeit auch bei unterschiedlichen Umgebungstemperaturen.

Bei den bekannten Überstromauslösern erfordert die Anordnung dieser Elemente aufwendige Konstruktionen mit hoher Genauigkeit, da die Bewegung der Auslösebrücke auf die Schalterorgane übertragen werden muß und gleichzeitig Temperaturkompensation und Einstellbarkeit zu berücksichtigen sind.

Der Erfindung liegt daher die Aufgabe zugrunde, eine wirtschaftliche Lösung für einen Überstromauslöser anzubieten, die gleichzeitige genaue Einstellmöglichkeiten zuläßt. Dabei soll gleichermaßen die Auslösekraft, die die Auslösebrücke zur Auslösung aufbringen muß, niedrig sein und trotzdem eine sichere Auslösung erfolgen.

Diese Aufgabe wird durch die Merkmale des Anspruchs 1 gelöst. Dadurch, daß die Auslösebrücke auf einen Kraftspeicher wirkt und diesen entklinkt, erreicht man mit geringer Auslösekraft der Brücke eine Entklinkung und dann eine hohe, aber gleichbleibende Kraftwirkung auf das Schaltschloß oder dergl. des Schaltgerätes. Gleichzeitig läßt sich die Bewegung des entklinkten Kraftspeichers noch mit Hilfe eines Hilfsschalterkontaktes signalisieren.
Außerdem ergibt sich durch die parallele Anordnung des Schiebers zur Auslösebrücke und die Verschieblichkeit relativ zueinander eine günstige und raumsparende Anordnung. Ein Klinkenhebel und ein Spannhebel, die auf dem Schieber gelagert sind können mittels einer Spannfeder gegeneinander vorgespannt werden und wirken wie ein Kraftspeicher auf das hier nicht näher dargestellte Schaltschloß, indem der Spannhebel auslösend auf das Schaltschloß wirkt, wenn die Auslösebrücke aufgrund von Überstrom und einer Ausbiegung der Bi-Metallstreifen den Kraftspeicher entklinkt. Das geschieht, indem die Auslösebrücke auf einen Klinkenstift des Klinkenhebels einwirkt. Der Klinkenhebel ist derart ausgeführt, daß neben dem Überstromauslöser auch ein Kurzschlußstromauslöser (Schnellauslöser) den Kraftspeicher entklinken kann, und eine Auslösung des Schaltschlosses herbeiführt. Der Kraftspeicher wird durch das Spannen des Schaltschlosses wieder in die vorgespannte Stellung gebracht.
Vorteilhafte Ausgestaltungen der Erfindung ergeben sich aus den Unteransprüchen.
Durch eine formschlüssige Verbindung des Schiebers mit dem Kompensationsstreifen entfallen Zwischenelemente die zusätzliche Toleranzen bedingen.
Das gilt gleichermaßen für die form- oder kraftschlüssige Verbindung einer Einstellvorrichtung mit dem Kompensationsstreifen. Hier ergibt sich durch die günstigen Hebelanordnungen und großen Auslösewege eine hohe Allslösegenauigkeit.
Durch die Anordnung des Spannhebels und den Angriffspunkt des Spannhebels auf das Schaltschloß im Bereich der mittleren Stromlbahn ergeben sich einerseits günstige Kraftverhältnisse und eine raumsparende Anordnung.

Anhand der Zeichnungen, die ein Ausführungsbeispiel darstellen, soll die Erfindung näher erläutert werden.

Es zeigen:
- Fig. 1: eine perspektivische Darstellung
- Fig. 2: eine Seitenansicht in Schnittdarstellung
- Fig. 3: den Kraftspeicher in Einzelteilen
- Fig. 4: Temperaturkompensation und Einstellvorrichtung

In Fig. 1 ist ein dreiphasiger thermischer Überstromauslöser dargestellt. Jeweils einer Strombahn ist ein Bi-Metallsteifen 1a, 1b, 1c zugeordnet, der U-förmig ausgebildet ist, wobei die Schenkel des U mit den Anschlußklemmen 11a, 11b, 11c und 12a, 12b, 12c leitend verbunden sind. Fließt Strom über den Bi-Metallstreifen 1, so erwärmt sich dieser und biegt aus. Bei Nennstrom löst diese Ausbiegung noch keine Reaktion aus. Steigt der Strom jedoch über den Nennstrom an, reicht die Ausbiegung, um die Auslösebrücke 2 zu verschieben und eine Auslösung herbeizuführen. Diese Auslösung erfolgt durch Mitnahme eines Klinkenstiftes 321 von der Auslösebrücke 2. Der Klinkenstift 321 ragt dabei in eine Öffnung in der Auslösebrücke 2 und wird von dieser um die Lagerachsen 322 des Klinkenhebels 32 gedreht. Der Klinkenhebel 32 ist Teil des Kraftspeichers 3, der in einem Raum zwischen zwei Wänden 72' und 72'' eines Schiebers 7 angeordnet ist. Der Kraftspeicher 3 (Fig. 3) besteht aus dem Klinkenhebel 32, dem Spannhebel 33 und der Spannfeder 34. Der Klinkenhebel 32 ist in Lagerösen 73 drehbar gelagert, während der Spannhebel 33 in Bohrungen 74 gelagert ist. Die Spannfeder 34 verspannt die beiden Hebel 32, 33 über die Befestigungsnasen 323 und 333.

Auf einen Auslösestift 331 am Spannhebel 33 wirkt ein hier nicht dargestellter Hebel des Schaltschlosses des Schaltgerätes. Hierdurch wird der Spannhebel 33 gegen die Kraft der Spannfeder 34 bewegt und verklinkt mit der Nase 334 mit der Kante 324 des Klinkenhebels 32. Wenn der Klinkenhebel 32 über den Klinkenstift 321 von der Auslösebrücke 2 verschwenkt wird, wird der Spannhebel 33 entklinkt und wirkt über den Auslösestift 331 auf das Schaltschloß des Schaltgerätes, und die Kontakte werden geöffnet.

Da die Bi-Metallstreifen 1a, 1b, 1c auf Temperaturschwankungen reagieren und dabei die Auslösebrücke 2 verschieben, muß, um genaue Auslösewerte zu erzielen, die Außentemperatur kompensiert werden. Das kann man erreichen, indem der Klinkenstift 321 und der gesamte Kraftspeicher 3 sich mit der Auslösebrücke 2 bewegen um den Betrag, um den sich die Bi-Metalle 1 aufgrund der Temperaturschwankung ausbiegen. Das wird dadurch erreicht, daß der Kraftspeicher 3 in einem durch zwei Wände 72' und 72'' gebildeten Raum 72 in einem Schieber 7 angeordnet ist. Dieser Schieber 7 liegt parallel zu der Auslösebrücke 2 und ist relativ zu dieser beweglich angeordnet (Fig. 2).

Dieser Schieber 7 ist mit einem ebenfalls aus Bi-Metall bestehenden Kompensationsstreifen 4 formschlüssig verbunden. Dabei greift ein Mitnehmer 75 über den Kompensationsstreifen 4 und wenn sich dieser bei Temperaturänderungen mit den Bi-Metallstreifen 1a, 1b, 1c in einem abgestimmten Verhältnis bewegt, wird der Schieber 7 in gleichem Maße mit bewegt. Diese Kompensationsvorrichtung dient gleichermaßen der Einstellung auf unterschiedliche Stromwerte. Hierfür ist ein Verstellhebel 5 vorgesehen, der form- oder kraftschlüssig über einen Winkel 51 mit dem Kompensationsstreifen 4 verbunden ist und der mittels einer Einstellskala 6 verstellt wird. Diese wirkt über einen außermittig angeordneten Stift und ein Langloch 54 auf den Verstellhebel 5. Der Winkel 51 ist mittels der Bohrungen 52, 53 auf der Achse 9 schwenkbar gelagert. Wird die Einstellskala 6 verändert, wirkt sich diese Änderung über den Verstellhebel 5, den Winkel 51 und den Kompensationsstreifen 4 auf den Schieber 7 aus und der Auslösepunkt des Kraftspeichers 3 verändert sich.

## Patentansprüche

1. Thermischer Auslöser für elektrische Schaltgeräte, wie insbesondere Leistungsschalter, Motorschutzschalter und Relais, bestehend aus einem jeweils einer Stombahn zugeordneten, auf Temperaturschwankungen reagierenden Bi-Metallstreifen (1a) bis 1c), einer Auslösebrücke (2), die als Übertragungsglied wirkt, einem Kompensationsstreifen (4) und einer Einstellvorrichtung (5,6), dadurch gekennzeichnet,
daß ein Schieber (7) parallel zur Auslösebrücke (2) angeordnet und relativ dazu verschiebbar ist,
daß auf einem Schieber (7) ein Klinkenhebel (32) und ein Spannhebel (33) gelagert und mittels einer Spannfeder (34) gegeneinander vorgespannt sind, wobei der Spannhebel (33) auf ein Schaltschloß einwirkt,
daß die Auslösebrücke (2) auf einen Klinkenstift (321) des Klinkenhebels einwirkt und
daß der Kompensationsstreifen (4) und die Einstellvorrichtung (5,6) auf den Schieber (7) einwirken.

2. Thermischer Auslöser nach Anspruch 1, dadurch gekennzeichnet, daß der Schieber (7) formschlüssig mit dem Kompensations-streifen (4) verbunden ist.

3. Thermischer Auslöser nach Anspruch 2, dadurch gekennzeichnet, daß der Kompensationsstreifen (4) kraft- oder formschlüssig mit einer Einstellvorrichtung (5,6) verbunden ist.

4. Thermischer Auslöser nach einem der Ansprüche 1 bis 3, dadurch gekennzeichnet, daß der Angriffspunkt des Spannhebels (33) auf das Schaltschloß des Schaltgerätes im Bereich der mittleren Strombahn liegt.

## Claims

1. Thermal trip device for electrical switchgear especially such as power switches, motor protection switches and relays, consisting of a bimetallic strip (1a through 1c) being assigned each to one current path and reacting to variations in temperature, of a tripping bridge (2) acting as a transmission element, of a compensating strip (4), and of an adjusting device (5, 6)
characterized in
that a slider (7) is located in parallel with regard to the tripping bridge (2) and can be displaced with regard to the latter;
that a latch lever (32) and a tension lever (33) are supported on a slider (7) and are pretensioned against one another by means of a tension spring (34), while the tension lever (33) acts upon a switch latch;
that the tripping bridge (2) acts upon a latch pin (321) of the latch lever; and that the compensating strips (4) and the adjusting device (5, 6) act upon the slider (7).

2. Thermal trip device as claimed in claim 1, characterized in that the slider (7) is connected by positive locking to the compensating strip (4).

3. Thermal trip device as claimed in claim 2, characterized in that the compensating strip (4) is connected by positive or non-positive locking to an adjusting device (5, 6).

4. Thermal trip device as claimed in any claim 1 through 3, characterized in that the point of application of the tension lever (33) to the switch latch of the switching device is in the area of the central current path.

## Revendications

1. Déclencheur thermique pour appareils de commutation électriques tels qu'en particulier disjoncteurs, disjoncteurs-protecteurs et relais, consistant en une patte à bilame (1a à 1c) attribuée à chaque voie de courant et réagissant aux variations de température, en un pont de déclenchement (2) agissant comme élément de transmission, en une lame de compensation (4) et en un dispositif de réglage (5, 6), **caractérisé en ce qu**'une coulisse (7) est disposée parallèlement au pont de déclenchement (2) et qu'elle est décalable relativement à celui-ci, en ce qu'un levier à cliquet (32) et un levier de tension (33) sont logés sur une coulisse (7) et sont soumis à un effort de tension l'un contre l'autre au moyen d'un ressort de tension (34), le levier de tension (33) agissant alors sur un verrou de maintien, en ce que le pont de déclenchement (2) agit sur une tige de connexion (321) du levier à cliquet et en ce que les lames de compensation (4) et le dispositif de réglage (5, 6) agissent sur la coulisse (7).

2. Déclencheur thermique selon revendication 1, **caractérisé en ce que** la coulisse (7) est rattachée à la lame de compensation (4) par engagement positif.

3. Déclencheur thermique selon revendication 2, **caractérisé en ce que** la lame de compensation (4) est rattachée à un dispositif de réglage (5, 6) par engagement positif ou par adhérence mécanique.

4. Déclencheur thermique selon l'une des revendications 1 à 3,**caractérisé en ce que** le point de saisie du levier à tension (33) sur le verrou de maintien du commutateur est situé dans la zone de la voie de courant médiane.
